# EUROPÄISCHE PATENTSCHRIFT

(11) **EP 3 649 427 B1**
(45) Veröffentlichungstag und Bekanntmachung des Hinweises auf die Patenterteilung: **11.05.2022**
(21) Anmeldenummer: 18737500.1
(22) Anmeldetag: 21.06.2018
(51) Int. Cl.: F41A 33/04, F42B 4/04, F42B 12/36, F42B 12/42, F42B 8/26, F42B 27/00

(54) **VORRICHTUNG ZUR ERZEUGUNG VON BLITZ- UND/ODER KNALLEFFEKTEN**
DEVICE FOR GENERATING FLASH AND/OR BANG EFFECTS
DISPOSITIF POUR PRODUIRE DES EFFETS D'ÉCLAIR ET/OU DE DÉTONATION

(30) Priorität: 05.07.2017 DE 102017114974
(43) Veröffentlichungstag der Anmeldung: 13.05.2020
(73) Patentinhaber: Rheinmetall Waffe Munition GmbH, 29345 Südheide (DE)
(72) Erfinder: GARBER, Kolja, 23843 Bad Oldesloe (DE); HABEL, Frank, 21522 Hohnstorf (DE); LÜBBERS, Kai, 22946 Trittau (DE)
(74) Vertreter: DREISS Patentanwälte PartG mbB
(86) Internationale Anmeldenummer: PCT/EP2018/066507
(87) Internationale Veröffentlichungsnummer: WO 2019/007692

(56) Entgegenhaltungen:
- DE-A1-102010 052 210
- DE-U1- 9 210 649
- US-A- 2 548 946
- US-B1- 8 161 883

## Beschreibung

Die vorliegende Erfindung betrifft eine Vorrichtung zur Erzeugung von Blitz- und/oder Knalleffekten, wie sie bei Militär- oder von Sicherheitskräften eingesetzt werden.

Solcherart Vorrichtungen werden als stationäre Objekte sowie als Wurfkörper ausgeführt. Sie können Blitz- und/oder Knalleffekte erzeugen, um entweder als Täuschkörper zu wirken, für defensive Abwehr oder zu Simulations- und Trainingszwecken.

Bekannterweise enthalten Vorrichtungen dieser Art einen pyrotechnischen Satz, welcher durch Zündung die gewünschten Blitz- und/oder Knalleffekte hervorrufen kann. Dieser pyrotechnische Satz wird üblicherweise in einer Hochdruckkammer untergebracht und besitzt Ausbringöffnungen, durch welche die gewünschten Effekte aus der Vorrichtung ausgebracht werden. Dazu werden die vorhandenen Öffnungen in der Vorrichtung durch Verschlussscheiben abgedichtet, damit der pyrotechnische Satz nicht bis zu seiner Zündung in seiner Funktionsfähigkeit durch Eindringen von Feuchtigkeit beeinträchtigt wird.

Ein solches Abdichten durch Verschlussscheiben ist beispielsweise in der DE 10 2010 052 210 A1 gezeigt. Diese Druckschrift offenbart einen Irritationskörper mit einem pyrotechnischen Satz, welcher nach Zündung Effekte hervorruft, die durch die Ausblassöffnungen ausgebracht werden. Die Ausblassöffnungen sind vor der Zündung des Irritationskörpers durch Verschlusselemente, beispielsweise leichte Pappscheiben, verschlossen.

Diese Verschlussscheiben werden üblicherweise aufwendig mit einem Kleber gegen Feuchtigkeit abgedichtet. Pro Öffnung muss eine Verschlussscheibe eingesetzt werden, sodass beim Körper mit beispielsweise acht Öffnungen oder acht Effektladungen auch mindestens acht Verschlussscheiben eingesetzt werden müssen. Ebenso viele Öffnungen müssen durch den genannten Kleber gegen Feuchtigkeit abgedichtet werden.

Bei der Herstellung solcher Vorrichtungen zur Erzeugung von Blitz- und/oder Knalleffekten muss jede Öffnung der Vorrichtung, durch welche der Effekt nach Zündung der Wirkladung ausgebracht werden soll, durch eine der oben genannten Verschlussscheiben verschlossen werden. Zusätzlich muss pro Verschlussscheibe jede Öffnung mit einem Kleber gegen Feuchtigkeit abgedichtet werden.

Aus der US 8 161 883 B1 ist ferner eine Vorrichtung zur Erzeugung von Blitz- und Knalleffekten bekannt, bei der die Ausblasöffnungen mittels einer äußeren Hülle wasserdicht verschlossen sind, um die enthaltene pyrotechnische Mischung zu schützen.

Aufgabe der vorliegenden Erfindung ist es somit, den Aufwand zum Abdichten einer solchen Vorrichtung zu verringern und das Aufbringen eines Klebers zum Abdichten unnötig zu machen.

Diese Aufgabe wird durch Merkmale des Hauptanspruchs gelöst. Erfindungsgemäß besitzt dazu die Vorrichtung zur Erzeugung von Blitz- und/oder Knalleffekten einen Körper, der die äußere Hülle der Vorrichtung darstellt. Im Inneren dieses Körpers ist ein Hochdruckladeraum vorgesehen, in welchem ein pyrotechnischer Satz angeordnet ist. Ebenso gibt es einen Außenraum außerhalb des Körpers und mindestens zwei Überströmquerschnitte, durch welche der Hochdruckladeraum mit dem Außenraum verbunden ist.

Zur Abdichtung der Vorrichtung wird nun mindestens eine Berstmembran vorgesehen, um den Hochdruckladeraum gegenüber dem Außenraum fluiddicht abzuschließen. Die Berstmembran ist dabei so gestaltet, dass sich beim Zünden oder Zerlegen des pyrotechnischen Satzes im Hochdruckladeraum durch Gasgenerierung ein Druck aufbaut, welcher auch auf die Berstmembran wirkt.

Die Berstmembran kann hierbei einen geschlossenen oder einen geöffneten Zustand einnehmen. Der geschlossene Zustand liegt nach Fertigung der Vorrichtung vor und bewirkt das Abdichten des Hochdruckladeraums mit dem pyrotechnischen Satz gegenüber dem Außenraum außerhalb des Körpers.

Die Berstmembran kann vom geschlossenen in den geöffneten Zustand übergehen, nämlich bei Einwirkung von Druck oder Wärme auf die Berstmembran. Dazu ist die Berstmembran so gestaltet, dass ab einem gewissen Druck die Berstmembran geöffnet wird. Ebenso kann sie so gestaltet sein, dass ab einer gewissen Temperatur die Berstmembran verdampft oder verbrennt, sodass sie ebenfalls in einen geöffneten Zustand übergeht.

Erfindungsgemäß stellt die Berstmembran die Umhüllung des Hochdruckladeraums dar. Da die Berstmembran dazu den Hochdruckladeraum komplett umhüllt, gewährleistet diese Anordnung die beste Verdämmung der Vorrichtung.

Vorteilhafterweise bewirkt das Abdichten durch Bestmembrane ebenfalls eine Verdämmung des Hochdruckladeraums. Durch diese Verdämmung wird zum einen der Hochdruckladeraum stabilisiert, zum anderen können durch diese Verdämmung auch die gewünschten Knalleffekte hervorgerufen werden.

Zur Abdichtung der Vorrichtung gegenüber Eindringen von Fluid in den pyrotechnischen Satz besteht die Berstmembran aus einem Material oder Materialmix welcher fluidundurchlässig ist. Als Material kann hierbei Kunststoff oder Aluminiums vorgesehen sein.

Die Beschaffenheit der Berstmembran kann dabei abhängig von der Anwendung ausgestaltet sein. Die Berstmembran kann dazu durch das verwendete Material oder Materialmix auf die jeweilige Anwendung der Vorrichtung eingestellt werden, sodass die Berstmembran ab einem bestimmten Druck bzw. einer bestimmten Temperatur vom geschlossenen in den geöffneten Zustand übergeht.

Bevorzugter Weise werden metallische und nicht metallische Werkstoffe sowie Kombinationen aus beiden vorgeschlagen. Insbesondere wird gummiertes Aluminium für die Berstmembran vorgeschlagen, da dies eine einfache und günstige Herstellung gewährleistet und einfach zu bearbeiten ist.

Der Körper der Vorrichtung kann sowohl rotationssymmetrisch als auch quaderförmig ausgestaltet sein.

Bevorzugter Weise sind weiterhin Mittel zum Entzünden und/oder Zerlegen des pyrotechnischen Satzes vorgesehen, damit die erfindungsgemäße Vorrichtung bzw. der pyrotechnische Satz gezündet und/oder zerlegt werden kann. Die erfindungsgemäße Vorrichtung kann somit als eigenständiger, stationärer Körper oder Wurfkörper ausgestaltet sein und einen entsprechenden Zünder besitzen. Die Vorrichtung kann aber auch als Modul zur Einbringung in einen Wurfkörper eingesetzt werden.

Die Berstmembran kann erfindungsgemäß so gestaltet sein, dass nach dem Übergang aus dem geschlossenen in den geöffneten Zustand und Entweichen des Druckes aus dem Hochdruckladeraum, die Berstmembran wieder in den geschlossenen Zustand zurückgeführt wird. Ebenso kann die Berstmembran so gestaltet sein, dass diese beim Öffnen permanent verformt wird. Bei der vorgenannten bevorzugten Ausführungsform der Berstmembran aus gummiertem Aluminium wird beispielsweise eine permanente Verformung herbeigeführt.

Es ist auch eine Ausführungsform vorgesehen, bei welcher mehrere Hochdruckladeräume und/oder mehrere pyrotechnische Sätze vorgesehen sind. So sind Ausführungsformen möglich, bei welchen ein Hochdruckladeraum mit mehreren pyrotechnischen Sätzen vorhanden ist sowie mehrere Hochdruckladeräume mit jeweils einem oder mehreren pyrotechnischen Sätzen. Bei Vorhandensein mehrerer Hochdruckladeräume können dann auch mehrere Mittel zum Entzünden und/oder Zerlegen des pyrotechnischen Satzes vorgesehen sein.

Weitere Merkmale der vorliegenden Erfindung ergeben sich aus den beigefügten Zeichnungen.

Es zeigen
- Figur 1:: Beispielhafte, nicht erfindungsgemäße Vorrichtung mit in Längsrichtung verlaufenden Uberströmquerschnitten und am Körper angebrachten Berstmembranen
- Figur 2:: Beispielhafte, nicht erfindungsgemäße Vorrichtung mit in Querrichtung verlaufenden Uberströmquerschnitten und am Körper angebrachten Berstmembranen
- Figur 3:: Beispielhafte, nicht erfindungsgemäße Vorrichtung mit in Längsrichtung verlaufenden Uberströmquerschnitten und am Hochdruckladeraum angebrachten Berstmembranen
- Figur 4:: Beispielhafte, nicht erfindungsgemäße Vorrichtung mit in Querrichtung verlaufenden Überströmquerschnitten und am Hochdruckladeraum angebrachten Berstmembranen
- Figur 5:: Erfindungsgemäße Vorrichtung mit in Längsrichtung verlaufenden Überströmquerschnitten und einer Berstmembran als Umhüllung des Hochdruckladeraums
- Figur 6:: Erfindungsgemäße Vorrichtung mit in Querrichtung verlaufenden Überströmquerschnitten und einer Berstmembran als Umhüllung des Hochdruckladeraums
- Figur 7:: Beispielhafte, nicht erfindungsgemäße Vorrichtung mit in Längsrichtung verlaufenden Uberströmquerschnitten und zwischen Hochdruckladeraum und Außenraum des Körpers angebrachten Berstmembranen
- Figur 8:: Beispielhafte, nicht erfindungsgemäße Vorrichtung mit in Querrichtung verlaufenden Überströmquerschnitten und zwischen Hochdruckladeraum und Außenraum des Körpers angebrachten Berstmembranen

Figur 1 und 2 zeigen eine beispielhafte, nicht erfindungsgemäße Vorrichtung zur Erzeugung von Blitz- und/oder

Knalleffekten mit jeweils zwei Berstmembranen 5, welche an den Außenabmessungen des Körpers 1 angeordnet sind. Bei Figur 1 sind Überströmquerschnitte 4 in Längsrichtung des Körpers 1 angeordnet und bei Figur 2 sind die Überströmquerschnitte 4 in Querrichtung des Körpers 1 angeordnet. Es sind jeweils vier Überströmquerschnitte 4 gezeigt, wobei jeweils zwei der Überströmquerschnitte 4 durch eine Berstmembran 5 abgedeckt sind.

Im Inneren des Körpers 1 ist ein Hochdruckladeraum 2 angeordnet, welcher einen pyrotechnischen Satz 3 enthält.

Die Berstmembrane 5 sind im geschlossenen Zustand gezeigt und dichten somit den Hochdruckladeraum 2 mit dem pyrotechnischen Satz 3 fluiddicht ab. In der Vorrichtung der Figuren 1 und 2 ist gleichzeitig der Körper 1 abgedichtet, da die Berstmembrane 5 am Außenmaß des Körpers 1 angeordnet sind.

Wird nun der pyrotechnische Satz 3 gezündet und/oder zerlegt, wird durch Gasbildung bei der Zerlegung bzw. bei dem Abbrand Druck im Hochdruckladeraum 2 erzeugt. Die Überströmquerschnitte 4 verbinden den Hochdruckladeraum 2 mit dem Außenraum außerhalb des Körpers 1, sodass der im Hochdruckladeraum befindliche Druck sich auch auf die Berstmembrane 5 auswirkt.

Die Berstmembrane 5 können so ausgestaltet sein, dass entweder ab einem bestimmten Druck die Berstmembrane 5 vom geschlossenen in den geöffneten Zustand übergehen oder sie können so gestaltet sein, dass durch die Wärmeentwicklung ab einer gewissen Temperatur die Berstmembrane 5 vom geschlossenen in den geöffneten Zustand übergehen.

Nach Öffnen der Berstmembrane 5 kann das erzeugte Gas aus dem Hochdruckladeraum 2 durch die Überströmquerschnitte 4 nach außerhalb des Körpers 1 entweichen und entsprechende Blitz- und/oder Knalleffekten erzeugen. Der Knalleffekt kann auch dadurch hervorgerufen oder unterstützt werden, dass die Berstmembran 5 vom geschlossenen in den geöffneten Zustand übergeht. Durch den dann schlagartigen Druckaustausch kann ein Knalleffekt hervorgerufen werden.

Figur 3 und 4 zeigen ebenfalls eine beispielhafte, nicht erfindungsgemäße Vorrichtung, wobei hierbei im Gegensatz zu Figur 1 und 2 die Berstmembrane 5 nicht am Außenmaß des Körpers 1 angeordnet sind, sondern am Hochdruckladeraum 2. Somit ist in dieser Vorrichtung nur der Hochdruck Laderaum 2 fluiddicht abgedichtet und nicht der Körper 1, da weiterhin Fluide in den Körper eindringen können, nämlich durch die Überströmquerschnitte 4. Auch in den Figuren 3 und 4 sind jeweils zwei der Überströmquerschnitte 4 von einer Berstmembran 5 verschlossen.

Der übrige Aufbau und die Wirkweise der Vorrichtung in Figur 3 und 4 entspricht denjenigen der Figur 1 und 2.

In Figur 5 und 6 ist die Berstmembran 5 erfindungsgemäß als vollständige Umhüllung des Hochdruckladeraums 2 gezeigt. Somit ist nur eine Berstmembran in den Figuren 5 und 6 vorhanden.

Dadurch, dass die Berstmembran 5 die komplette Umhüllung des Hochdruckladeraums 2 darstellt, wird mit nur einer Berstmembran der Hochdruckladeraum 2 sowie der darin enthaltene pyrotechnische Satz 3 fluiddicht abgeschlossen, da die eine Berstmembran 5 durch diese Anordnung jeden Überströmquerschnitt 4 verschließt.

Auch in den Figuren 5 und 6 sind der übrige Aufbau der Vorrichtung sowie auch die Funktion der vorangegangenen Figuren gleich.

Anhand der beispielhaften, nicht erfindungsgemäßen Vorrichtungen der Figuren 7 und 8 wird schließlich gezeigt, wie die Berstmembran innerhalb des Körpers 1 so verlaufen kann, dass auch wie in den vorangegangenen Zeichnungen 1 bis 4 mehrere Überströmquerschnitte 4 mit einer Berstmembran 5 abgedichtet werden können.

Das Einbringen der Berstmembran 5 in den Körper 1 nach Figur 7 und 8 kann bei der Montage der Vorrichtung geschehen oder dadurch, dass Einschübe bzw. Nuten vorgesehen sind, in welche nach Herstellung der Vorrichtung, die Berstmembrane 5 eingeschoben werden. Insbesondere bei dieser Vorrichtung hat sich Gummi als Material oder Materialbestandteil der Berstmembran 5 als hilfreich erwiesen.

Allen vorangegangenen Figuren gemein ist, dass jeweils mehrere Überströmquerschnitte 4 mit einer Berstmembran 5 abgedeckt werden. Die Berstmembran 5 befindet sich jeweils nach Fertigung einer Vorrichtung im geschlossenen Zustand, sodass der Hochdruckladeraum 2 mit dem pyrotechnischen Satz 3 fluiddicht abgeschlossen ist. Dadurch kann auch die erfindungsgemäße Vorrichtung bis zu ihrem Einsatz gelagert werden, ohne dass die Wirkung des pyrotechnischen Satzes 3 durch eindringende Feuchtigkeit beeinflusst wird.

Der Einsatz von Klebemitteln wie er aus dem Stand der Technik bekannt ist, ist bei dieser Art von Abdichtung nicht notwendig, da durch die Art der Einbindung bzw. Anbringung der Berstmembran 5 an der Vorrichtung bereits eine entsprechende Abdichtung gewährleistet ist.

Die Vorrichtung ist nicht auf die oben genannten Merkmale beschränkt. Vielmehr sind weitere Ausgestaltungen denkbar. So ist es möglich, den gesamten Körper durch eine Berstmembran zu umhüllen. Ebenso ist es denkbar, die Berstmembran so zu gestalten, dass sie rückstandsfrei bei Überführung aus dem geschlossenen den geöffneten Zustand verbrennt.

### Bezugszeichenliste

- 1: Körper
- 2: Hochdruckladeraum
- 3: Pyrotechnischer Satz
- 4: Überströmquerschnitt
- 5: Berstmembran

## Patentansprüche

1. Vorrichtung zur Erzeugung von Blitz- und/oder Knalleffekten,
mit einem Körper (1),
einem Außenraum außerhalb des Körpers (1),
mit mindestens zwei Überströmquerschnitten (4),
mit einem Hochdruckladeraum (2),
in welchem ein pyrotechnischer Satz (3) angeordnet ist,
wobei die Überströmquerschnitte (4) den Hochdruckladeraum (2) mit dem Außenraum verbinden,
wobei mindestens eine Berstmembran (5) vorgesehen ist, welche den Hochdruckladeraum (2) gegenüber dem Außenraum fluiddicht abschließt,
wobei
die Berstmembran (5) einen geschlossenen und einen geöffneten Zustand aufweisen kann
und die Berstmembran (5) vom geschlossenen in den geöffneten Zustand durch Druck- oder Wärmeeinwirkung übergeht,
**dadurch gekennzeichnet, dass** die Berstmembran (5) den Hochdruckladeraum (2) komplett umhüllt.

2. Vorrichtung nach Anspruch 1,
**dadurch gekennzeichnet, dass** die Berstmembran (5) gleichzeitig als Verdämmung des Hochdruckladeraums (5) ausgeführt ist.

3. Vorrichtung nach einem der Ansprüche 1 und 2,
**dadurch gekennzeichnet, dass** die Berstmembran (5) aus einem metallischen Werkstoff oder aus einer metallischen Werkstoffverbindung besteht.

4. Vorrichtung nach einem der Ansprüche 1 bis 3,
**dadurch gekennzeichnet, dass** die Berstmembran (5) aus gummiertem Aluminium besteht.

5. Vorrichtung nach einem der Ansprüche 1 bis 4,
**dadurch gekennzeichnet, dass** der Körper und/oder der Hochdruckladeraum (2) rotationssymmetrisch ausgeführt sind.

6. Vorrichtung nach einem der Ansprüche 1 bis 5,
**dadurch gekennzeichnet, dass** der Körper und/oder der Hochdruckladeraum (2) quaderförmig ausgeführt sind.

7. Vorrichtung nach einem der Ansprüche 1 bis 6,
**dadurch gekennzeichnet, dass** durch das Öffnen der Berstmembran (5) ein Knalleffekt hervorgerufen wird.

8. Vorrichtung nach einem der Ansprüche 1 bis 7,
**dadurch gekennzeichnet, dass** Mittel zum Entzünden und/oder Zerlegen des pyrotechnischen Satzes (3) vorgesehen sind.

9. Vorrichtung nach einem der Ansprüche 1 bis 8,
**dadurch gekennzeichnet, dass** die Berstmembran (5) beim Öffnen permanent verformt wird.

10. Vorrichtung nach einem der Ansprüche 1 bis 9,
**dadurch gekennzeichnet, dass** die Berstmembran (5) brennbar gestaltet ist.

## Claims

1. Device for generating flash and/or bang effects, comprising a body (1),
an outer chamber outside the body (1), having at least two transverse overflow cuts (4), comprising a high-pressure charging chamber (2), in which a pyrotechnic composition (3) is arranged,
wherein the transverse overflow cuts (4) connect the high-pressure charging chamber (2) to the outer chamber,
wherein at least one bursting membrane (5) is provided, which seals the high-pressure charging chamber (2) off from the outer chamber in a fluid-tight manner,
wherein the bursting membrane (5) can have a closed and an open state and the bursting membrane (5) transitions from the closed to the open state by means of the influence of pressure or heat,
**characterised in that** the bursting membrane (5) completely envelops the high-pressure charging chamber (2).

2. Device according to claim 1, **characterised in that** the bursting membrane (5) is simultaneously designed as a dam for the high-pressure charging chamber (5).

3. Device according to any of claims 1 and 2, **characterised in that** the bursting membrane (5) consists of a metal material or a metal material compound.

4. Device according to any of claims 1 to 3, **characterised in that** the bursting membrane (5) consists of rubberised aluminium.

5. Device according to any of claims 1 to 4, **characterised in that** the body and/or the high-pressure charging chamber (2) are designed to be rotationally symmetrical.

6. Device according to any of claims 1 to 5, **characterised in that** the body and/or the high-pressure charging chamber (2) are designed to be cuboid-shaped.

7. Device according to any of claims 1 to 6, **characterised in that** a bang effect is caused by the bursting membrane (5) opening.

8. Device according to any of claims 1 to 7, **characterised in that** means for igniting and/or exploding the pyrotechnic composition (3) are provided.

9. Device according to any of claims 1 to 8, **characterised in that** the bursting membrane (5) is permanently deformed when opened.

10. Device according to any of claims 1 to 9, **characterised in that** the bursting membrane (5) is designed to be flammable.

## Revendications

1. Dispositif pour produire des effets d'éclair et/ou de détonation, comprenant un corps (1), une chambre extérieure à l'extérieur du corps (1), au moins deux sections transversales de trop-plein (4) et une chambre de chargement haute pression (2) dans laquelle une composition pyrotechnique (3) est disposée, dans lequel les sections transversales de trop-plein (4) relient la chambre de chargement haute pression (2) à la chambre extérieure,
dans lequel au moins une membrane d'éclatement (5) est prévue, qui ferme la chambre de chargement haute pression (2) de manière étanche au fluide par rapport à la chambre extérieure,
dans lequel la membrane d'éclatement (5) peut présenter un état ouvert et un état fermé et la membrane d'éclatement (5) est amenée de l'état fermé à l'état ouvert sous l'effet d'une pression ou d'une chaleur,
**caractérisé en ce que** la membrane d'éclatement (5) recouvre complètement la chambre de chargement haute pression (2).

2. Dispositif selon la revendication 1, **caractérisé en ce que** la membrane d'éclatement (5) est également conçue pour assurer l'étanchéité de la chambre de chargement haute pression (5).

3. Dispositif selon l'une quelconque des revendications 1 et 2, **caractérisé en ce que** la membrane d'éclatement (5) est constituée d'un matériau métallique ou d'un composite de matériau métallique.

4. Dispositif selon l'une des revendications 1 à 3, **caractérisé en ce que** la membrane d'éclatement (5) est en aluminium caoutchouté.

5. Dispositif selon l'une des revendications 1 à 4, **caractérisé en ce que** le corps et/ou la chambre de chargement à haute pression (2) sont conçus à symétrie de rotation.

6. Dispositif selon l'une des revendications 1 à 5, **caractérisé en ce que** le corps et/ou la chambre de chargement à haute pression (2) sont conçus de forme parallélépipédique.

7. Dispositif selon l'une quelconque des revendications 1 à 6, **caractérisé en ce que** l'ouverture de la membrane d'éclatement (5) produit un effet de détonation.

8. Dispositif selon l'une quelconque des revendications 1 à 7, **caractérisé en ce que** des moyens sont prévus pour allumer et/ou décomposer la composition pyrotechnique (3).

9. Dispositif selon l'une des revendications 1 à 8, **caractérisé en ce que** la membrane d'éclatement (5) est déformée de manière permanente lors de son ouverture.

10. Dispositif selon l'une des revendications 1 à 9, **caractérisé en ce que** la membrane d'éclatement (5) est conçue pour être inflammable.
